# EUROPÄISCHE PATENTANMELDUNG

(11) **EP 4 636 178 A1**
(43) Veröffentlichungstag der Anmeldung: **22.10.2025**
(21) Anmeldenummer: 25170545.5
(22) Anmeldetag: 15.04.2025
(51) Int. Cl.: E03C 1/18, A47K 1/04

(54) **AUFSATZWASCHBECKEN**

(30) Priorität: 15.04.2024 DE 202024101853 U
(71) Anmelder: Alape GmbH, 38644 Goslar Hahndorf (DE)
(72) Erfinder: JÜRGENS, Andrea, 38667 Bad Harzburg (DE)
(74) Vertreter: Gramm, Lins & Partner Patent- und Rechtsanwälte PartGmbB

(57) **Zusammenfassung**

Die Erfindung betrifft ein Aufsatzwaschbecken (1), mit einem Boden (10), einer von dem Boden (10) abragenden Beckenwand (20) mit einem in einer Ebene (25) liegenden Beckenrand (30), einer in dem Boden (20) angeordneten, außermittig darin angeordneten Abflussöffnung (40) und einer an dem Boden (10) angeordneten Aufsetzfläche (50) zum Aufsetzen des Aufsatzwaschbeckens (1) auf einer Trägerplatte, wobei die Aufsetzfläche (50) geneigt zu der Beckenrandebene (25) orientiert ist.

## Beschreibung

Die Erfindung betrifft ein Aufsatzwaschbecken, mit einem Boden, einer von dem Boden abragenden Beckenwand mit einem in einer Ebene liegenden Beckenrand, einer in dem Boden angeordneten, außermittig daran angeordneten Abflussöffnung und einer an dem Boden angeordneten Aufsetzfläche zum Aufsetzen des Aufsatzwaschbecken auf einer Trägerplatte.

Waschbecken sind nach oben offene Behältnisse mit einem Ablauf zur Kanalisation sowie einer dem Waschbecken zugeordneten Armatur, aus der Wasser bezogen wird. Waschbecken werden beispielsweise an einer vertikal orientierten Wand angebracht, wobei sie im Bereich der Montagefläche Aufnahmen für die Armatur aufweisen. Seitlich neben der Armatur ist häufig ein verbreiteter Ablagerand vorhanden, beispielsweise um dort Seife oder andere Gegenstände abzustellen. In dem Waschbecken ist eine Mulde ausgebildet, an dessen tiefster Stelle der Ablauf oder Anschluss zur Kanalisation angeordnet ist.

Neben den Waschbecken, die an der Wand zu montieren sind, existieren Waschbecken, die in einer Waschtischplatte eingelassen sind. Dazu weist das Waschbecken einen nach außen abstehenden, umlaufenden Absatz auf, der eine Form und Größe aufweist, mit der die Montageöffnung innerhalb der Waschtischplatte abgedeckt wird und der über die Montageöffnung hinausragt. Die Waschbeckenmulde wird durch die Montageöffnung hindurch geführt und befindet sich im montierten Zustand überwiegen unterhalb der Waschtischoberfläche. Die Armatur wird in der Regel an der Waschtischplatte montiert, die Abflussöffnung in der Beckenmulde ist auch hier an der tiefsten Stelle des Waschbeckens positioniert, damit das Wasser vollständig abfließen kann. Sichtbar ist im montierten Zustand lediglich die Oberseite des Waschbeckens, die sich von dem Beckenrand nach innen und in Richtung auf die Abflussöffnung erstreckt.

Aufsatzwaschbecken unterscheiden sich von in Waschtischen eingelassenen Waschbecken durch deren Montage. Statt einer Wandmontage oder den Einbau in einer Öffnung innerhalb des Waschtisches werden Aufsatzwaschbecken auf eine Waschtischplatte aufgesetzt, sodass auch die Außenseite des Waschbeckens sichtbar ist und das Waschbecken sich nahezu vollständig oberhalb der Waschtischplatte befindet. Die Armatur befindet sich entweder in dem Waschtisch oder an einer Wand. Die Abflussöffnung ist in dem Boden des Beckens an der tiefsten Stelle angeordnet. Durch eine geeignete Rohrleitung oder Abflussöffnung, die durch eine vergleichsweise kleine Öffnung innerhalb des Waschtisches hindurchgeführt ist, wird das Wasser in die Kanalisation abgeleitet.

Problematisch an Aufsatzwaschbecken aus dem Stand der Technik ist mitunter der Schutz gegen spritzendes Wasser sowie ein erhöhter Wasserbedarf, wenn das Waschbecken zum Auffangen von Wasser benutzt wird, beispielsweise um Gegenstände darin einzuweichen oder abzuspülen.

Aufgabe der vorliegenden Erfindung ist es daher ein Aufsatzwaschbecken bereitzustellen, dass die Nachteile aus dem Stand der Technik vermeidet oder vermindert und eine flexible Montage erlaubt.

Gelöst wird diese Aufgabe durch ein Aufsatzwaschbecken mit den Merkmalen des Hauptanspruches. Vorteilhafte Ausgestaltungen und Weiterbildungen der Erfindung sind in den Unteransprüchen, der Beschreibung sowie den Figuren offenbart.

Das Aufsatzwaschbecken mit einem Boden, einer von dem Boden abragenden Beckenwand mit einem in einer Ebene liegenden Beckenrand, einer in dem Boden außermittig darin angeordneten Abflussöffnung und einer an dem Boden angeordneten Aufsetzfläche zum Aufsetzen des Aufsatzwaschbeckens auf einer Trägerplatte zeichnet sich dadurch aus, dass die Aufsetzfläche geneigt zu der Beckenrandebene orientiert ist. Der Boden, der sich auch kontinuierlich von dem Beckenrand zu der Abflussöffnung erstrecken kann, bildet auf der Innenseite des Aufsatzwaschbecken die Oberfläche aus, die üblicherweise das Wasser aufnimmt und zu der Abflussöffnung leitet. Die Aufsetzfläche, mit der das Aufsatzwaschbecken auf einer Trägerplatte montiert wird, ist auf der Außenseite oder Unterseite des Aufsatzwaschbeckens an dem Boden angeordnet und umgibt die Abflussöffnung zumindest teilweise. Vorteilhafterweise erstreckt sich die Aufsetzfläche vollständig um die Abflussöffnung. Die Aufsetzfläche bildet bevorzugt eine Ebene aus, zumindest ist die Aufsetzfläche korrespondierend zu der Oberfläche der Trägerplatte geformt, sodass die Aufsetzfläche sicher auf der Trägerplatte aufgesetzt und montiert werden kann. Die Aufsetzfläche ist insbesondere eben ausgebildet, und im Verhältnis zu der Ebene, die durch den Beckenrand gebildet wird, geneigt orientiert. Bei einer in der Regel horizontalen Ausrichtung der Trägerplatte ist auch die Aufsetzfläche im montierten Zustand horizontal oder waagerecht orientiert. Bei dem beanspruchten Gegenstand ist die Beckenrandebene schräg oder geneigt zu der Trägerplatte orientiert, sodass es möglich ist, die Öffnung des Waschbeckens, die durch den Beckenrand ausgebildet und umfänglich begrenzt ist, in unterschiedlichen Orientierungen zu dem Nutzer bzw. der Armatur zu montieren. Die Positionierung der Abflussöffnung außerhalb der Mitte des Bodens erlaubt es, die Abflussöffnung an dem im montierten Zustand tiefsten Punkt zu positionieren und gleichzeitig durch die Schrägstellung des Bodens und der Beckenwand, die sich von dem Boden in Richtung auf den Beckenrand erstreckt, einen verbesserten Spritzschutz zu erreichen. Die Schrägstellung kann zudem die im geschlossenen Zustand der Abflussöffnung benötigte Wassermenge zum Erreichen eines gewünschten Pegels verringern, sodass neben der Nutzung mit fließendem Wasser ein geringerer Wasserverbrauch bei einem geschlossenen Waschbecken erreicht werden kann.

In einer Ausgestaltung ist der Boden kalottenförmig, kegelförmig oder pyramidenförmig ausgebildet. Insbesondere bei einem kalottenförmigen Boden oder einer kalottenförmigen Ausgestaltung des Bodens zusammen mit der Beckenwand kann die Abflussöffnung mit der der Abflussöffnung zugeordneten Aufsetzfläche an einer beliebigen Stelle des Bodens angeordnet werden, ohne dass die Ablauffunktion eingeschränkt wird. Alternativ ist der Boden kegelförmig, insbesondere als Kegelstumpf ausgebildet, wobei die Spitze des Kegels bzw. des Kegelstumpfes abgerundet sein kann. Alternativ zu der rotationssymmetrischen Kegelform kann der Boden auch pyramidenförmig ausgebildet sein, also aus einer Vielzahl im Wesentlichen ebener Flächen aufgebaut sein, wobei es zur Gewährleistung einer vollständigen Abflussfunktion vorteilhaft ist, die Abflussöffnung in einem nach unten gewölbten oder geneigten Bereich einer Seitenfläche anzuordnen. Die pyramidenförmige Ausgestaltung erleichtert eine sichere Montage auf der Trägerplatte, da eine vergrößerte ebene Fläche zur Auflage auf dem Waschtisch bereitgestellt wird.

In einer Ausgestaltung sind der Beckenrand und die Beckenwand um eine Zentralachse herum angeordnet, wobei die Abflussöffnung versetzt zu der Zentralachse angeordnet ist. Die Zentralachse bildet in einer Ausgestaltung eine Symmetrieachse aus, insbesondere kann der Boden im Querschnitt senkrecht zu der Zentralachse und/oder die Beckenwand und damit auch der Beckenrand rund, eckig oder oval ausgebildet sein.

In einer Ausgestaltung des Aufsatzwaschbeckens schließt sich an den Boden die Beckenwand an, die entweder parallel oder geneigt zu der Zentralachse orientiert ist. Bei einer geneigten Ausgestaltung der Beckenwand kann diese sich in Richtung auf den Beckenrand konisch verjüngen, sodass sie sich, von der Öffnung des Waschbeckens aus gesehen, die Beckenwand in Richtung auf den Boden nach außen erstreckt. Dadurch kann ein verbesserter Spritzschutz erreicht werden. Alternativ ist die Neigung so ausgebildet, dass die Beckenwand sich in Richtung auf den Beckenrand nach außen vergrößert, wodurch sich eine erleichterte Zugänglichkeit zu dem Waschbecken ergibt. Die Beckenwand kann auch parallel zu der Zentralachse orientiert sein, was beispielsweise bei einer runden Ausgestaltung der Kontur des Beckenrandes in der Beckenrandebene zu einem zylindrischen Aufbau der Beckenwand führt. Der Beckenboden schließt sich an den Beckenrand oder die Beckenwand an und bildet die Mulde des Waschbeckens mit der Abflussöffnung. Alternativ zu einer runden Ausgestaltung oder einer abgerundeten Ausgestaltung, bei der die Beckenwand gebogen ist, kann diese auch polygonal ausgebildet sein, wobei immer eine geschlossene Mulde durch das Waschbecken ausgebildet wird, natürlich mit Ausnahme der Abflussöffnung.

Zur Verbesserung des Ablaufverhaltens aus dem Waschbecken ist der Boden in einer Ausgestaltung zu der Abflussöffnung hin geneigt oder gewölbt ausgebildet, sodass sichergestellt ist, dass die Abflussöffnung an der im montierten Zustand tiefsten Stelle des Waschbeckens positioniert ist.

Die Neigung der Aufsetzfläche zu der Beckenrandebene beträgt zwischen 5° und 25°, wobei sämtliche Neigungsabstufungen dazwischen möglich sind, insbesondere beträgt die Neigung zwischen 10° und 20°, bevorzugt 15°.

Das Aufsatzwaschbecken kann insbesondere als Metallbecken, Kunststoffbecken, Keramikbecken oder Glasbecken ausgebildet sein und weist insbesondere eine Oberflächenbeschichtung auf, um die Gebrauchsfähigkeit des Waschbeckens möglichst lange zu gewährleisten. Insbesondere bei einer Ausgestaltung aus einem Metall kann der Grundkörper im Rahmen eines Tiefziehverfahrens oder eines anderen Umformverfahrens leicht hergestellt werden.

Die Aufsetzfläche ist insbesondere an einer konischen oder kalottenförmigen Vertiefung als ein ebener Absatz ausgebildet, an den sich die Abflussöffnung, gegebenenfalls mit Einrichtungen zur Befestigung des Aufsatzwaschbecken auf der Trägerplatte, anschließt. Die Aufsetzfläche ist insbesondere ringförmig ausgebildet, sodass eine gleichmäßige Abstützung des Aufsatzwaschbecken auf der Trägerplatte gewährleistet ist.

Der Boden kann Facetten oder abschnittsweise ebene Flächen aufweisen, auch die Beckenwand kann neben einer glattflächigen Innenseite und/oder Außenseite auch eine aus vielen ebenen Einzelflächen zusammengesetzte Oberfläche aufweisen.

In einer Ausgestaltung bildet der Boden einen Apex, worunter der größte Abstand einer Senkrechten von der Beckenrandebene zu dem Boden verstanden wird. Bei einer waagerechten Montage des Beckenrandes wäre der Apex der tiefste Punkt der durch das Waschbecken gebildeten Mulde. Die Abflussöffnung ist beabstandet zu dem Apex positioniert und bildet aufgrund der Neigung der Aufsetzfläche weiterhin den im montierten Zustand tiefsten Punkt des Aufsatzwaschbeckens.

Nachfolgend wird die Erfindung anhand der Figuren näher erläutert. Gleiche Bezugszeichen in den Figuren bezeichnen gleiche Komponenten. Es zeigen:
Figur 1- ein Aufsatzwaschbecken in perspektivischer Ansicht;
Figur 2 - ein Aufsatzwaschbecken in einer Seitenansicht; sowie
Figur 3 - ein Aufsatzwaschbecken in einer Untenansicht.

In der Figur 1 ist ein Aufsatzwaschbecken 1 in einer perspektivischen Darstellung von schräg vorne gezeigt. Das Aufsatzwaschbecken 1 weist einen Boden 10 und eine von dem Boden 10 abragende Beckenwand 20 auf. Die Beckenwand 20 bildet zusammen mit dem Boden 10 das muldenförmige oder schüsselartige Waschbecken, das in dem Boden 10 eine Abflussöffnung 40 aufweist, die im montierten Zustand des Waschbeckens an der tiefsten Stelle angeordnet ist. In dem dargestellten Ausgangsbeispiel ist die Abflussöffnung 40 durch einen Verschluss geschlossen. Das Waschbecken 1 wird nach oben durch einen Beckenrand 30 begrenzt, der Beckenrand 30 ist geschlossen ausgebildet und weist in dem dargestellten Ausführungsbeispiel eine kreisförmige Form auf. Die Beckenwand 20 ist ringförmig gebogen ausgebildet und in dem dargestellten Ausführungsbeispiel konisch geformt, wobei sich der Durchmesser der Beckenwand 20 vom Beckenrand 30 in Richtung zu dem Boden 10 verringert, sodass sich das Waschbecken zu dem Nutzer hin erweitert und öffnet.

In der Figur 2 ist das Aufsatzwaschbecken 1 in einer Seitenansicht dargestellt. Der Boden 10 ist kalottenförmig ausgebildet und hat dementsprechend einen kreisförmigen Umfang, an den sich die Beckenwand 20 entsprechend anschließt. In Richtung auf den Beckenrand 30 vergrößert sich der Durchmesser der Beckenwand 20, sodass sich eine leicht konische, nach außen und vorne zur Öffnung des Beckens vergrößernde Form ergibt. Aufgrund des kreisförmigen Umfanges sowohl des Bodens 10 als auch der Beckenwand 20 weist das Aufsatzwaschbecken 1 eine Zentralachse 2 auf, die gleichzeitig als eine Symmetrieachse ausgebildet ist. Der Beckenrand 30 liegt in einer Ebene 25, die zur verbesserten Sichtbarkeit beabstandet von dem tatsächlichen Beckenrand 30 eingezeichnet ist. Die Zentralachse 2 steht senkrecht auf der Beckenrandebene 25 und geht durch den Mittelpunkt des Bodens 10, der einen Apex 15 bildet. Die Position des Apex 15 ist dort, wo der Abstand zwischen der Senkrechten auf die Beckenrandebene 25 bis zu dem Boden 10 am größten ist. Würde die Beckenrandebene 25 so verkippt werden, dass sie waagerecht steht, wäre der Apex 15 der tiefste Punkt des Waschbeckens. Dabei muss der Boden 10 keine mathematisch perfekte Kalotte bilden. In dem dargestellten Ausführungsbeispiel ist die Außenkontur des Bodens 10 im Wesentlichen kalottenförmig ausgebildet, mit Ausnahme einer an dem Boden 10 ausgebildeten Aufsetzfläche 15 für das Aufsatzwaschbecken 1, die an einer Auswölbung ausgebildet ist und die Abflussöffnung 40 umgibt. Die Innenseite des Bodens 10 des Waschbeckens ist bis auf die Abflussöffnung 40 und den darin angeordneten Abflussstopfen im Wesentlichen kalottenförmig, wobei zur Ausbildung der Abflussöffnung 40 eine in Richtung auf die Abflussöffnung 40 schräg geneigte Vertiefung in dem Boden 10 eingearbeitet und ausgebildet ist. Ist beispielsweise das Grundmaterial des Bodens 10 ein Metall, kann die Vertiefung im Rahmen eines Umformungsverfahrens in den Boden 10 eingebracht werden. Durch diese Vertiefung wird sichergestellt, dass sich die Abflussöffnung 40, die sich zentral innerhalb des sich nach außen erstreckenden Absatzes befindet, an dem geodätisch tiefsten Punkt des Waschbeckens 1 im montierten Zustand befindet.

Die Aufsetzfläche 50 ist so ausgebildet, dass sie auf eine ebenen Trägerplatte aufgesetzt werden kann. Üblicherweise ist die Trägerplatte horizontal orientiert und die Aufsetzfläche 50 ist im montierten Zustand, wie er in der Figur 2 dargestellt ist, im Wesentlichen parallel zu der Oberfläche der Trägerplatte ausgerichtet. Eine durch die Aufsetzfläche 50 gelegte Ebene 55 wäre im montierten Zustand des Aufsatzwaschbeckens nicht parallel zu der Beckenrandebene 25 orientiert, sondern ist geneigt dazu. Die beiden Ebenen 25, 55 würden sich in einem Winkel zwischen 5° bis 25°, insbesondere bei Nickel zwischen 10° bis 20°, bevorzugt in einem Winkel von 15° schneiden. Entsprechend ist die Zentralachse 2 geneigt zu der Gravitationsrichtung G im montierten Zustand orientiert, wobei auch hier der Winkel zwischen der Gravitationsrichtung G und der Zentralachse 2, die senkrecht auf der Beckenrandebene 25 steht, zwischen 5° bis 20°, insbesondere zwischen 10° bis 20° und bevorzugt 15° beträgt.

Die Abflussöffnung 40 und damit auch die die Abflussöffnung 40 umgebene Aufsetzfläche 50 ist dezentral an dem Boden 10 ausgebildet und versetzt zu dem Apex 15 positioniert. Aufgrund der ringförmigen Ausgestaltung der Aufsetzfläche 50, die in der Figur 3 zu erkennen ist, kann das Aufsatzwaschbecken beliebig orientiert auf der Ebene 55 in der Aufsetzfläche 50 gedreht werden, sodass eine einfache und leichte Anpassung der gewünschten Orientierung der Öffnung des Aufsatzwaschbeckens erreicht werden kann.

In der Figur 3 ist die Unterseite des Waschbeckens 1 dargestellt. Die ringförmige Aufsetzfläche 50, die eben ausgebildet ist, ist konzentrisch zu der kreisförmigen Abflussöffnung 40 angeordnet. Der kalottenförmige Boden 10 bildet einen Apex 15 aus, der im montierten Zustand nicht zentral an dem Boden 10 positioniert ist und nicht den geodätisch tiefsten Punkt des Aufsatzwaschbeckens in dem montierten Zustand bildet. Wird die Beckenwand 20 sich konisch in Richtung auf den Beckenrand 30 verjüngend ausgebildet, verkleinert sich die Öffnung des Aufsatzwaschbeckens und stellt einen verbesserten Spritzschutz dar. Durch die geneigte Orientierung der Beckenrandebene 25 relativ zu der Aufsetzfläche 50 kann durch die im montierten Zustand geneigte Orientierung zur Horizontalen ein Wasserstrahl aus der Armatur gezielt tangential in das Waschbecken eingeführt werden, um den Spritzschutz zu erhöhen.

## Patentansprüche

1. Aufsatzwaschbecken (1), mit einem Boden (10), einer von dem Boden (10) abragenden Beckenwand (20) mit einem in einer Ebene (25) liegenden Beckenrand (30), einer in dem Boden (20) angeordneten, außermittig darin angeordneten Abflussöffnung (40) und einer an dem Boden (10) angeordneten Aufsetzfläche (50) zum Aufsetzen des Aufsatzwaschbeckens (1) auf einer Trägerplatte, **dadurch gekennzeichnet, dass** die Aufsetzfläche (50) geneigt zu der Beckenrandebene (25) orientiert ist

2. Aufsatzwaschbecken nach Anspruch 1, **dadurch gekennzeichnet, dass** der Boden (10) kalottenförmig, kegelförmig oder pyramidenförmig ausgebildet ist.

3. Aufsatzwaschbecken nach Anspruch 1 oder 2, **dadurch gekennzeichnet, dass** der Beckenrand (30) und die Beckenwand (20) um eine Zentralachse (2) herum angeordnet sind und Abflussöffnung (40) versetzt zu der Zentralachse (2) angeordnet ist.

4. Aufsatzwaschbecken nach Anspruch 3, **dadurch gekennzeichnet, dass** die Zentralachse (2) eine Symmetrieachse bildet.

5. Aufsatzwaschbecken nach einem der Ansprüche 3 oder 4, **dadurch gekennzeichnet, dass** die Beckenwand (20) parallel oder geneigt zu der Zentralachse (2) orientiert und polygonal oder gebogen ausgebildet ist.

6. Aufsatzwaschbecken nach einem der voranstehenden Ansprüche, **dadurch gekennzeichnet, dass** der Boden (10) zu der Abflussöffnung (40) hin geneigt oder gewölbt ausgebildet ist.

7. Aufsatzwaschbecken nach einem der voranstehenden Ansprüche, **dadurch gekennzeichnet, dass** die Neigung 5° bis 25°, insbesondere 10° bis 20° bevorzugt 15° beträgt

8. Aufsatzwaschbecken nach einem der voranstehenden Ansprüche, **dadurch gekennzeichnet, dass** es als Metallbecken, Kunststoffbecken, Keramikbecken oder Glasbecken ausgebildet ist.

9. Aufsatzwaschbecken nach einem der voranstehenden Ansprüche, **dadurch gekennzeichnet, dass** es eine Oberflächenbeschichtung aufweist.

10. Aufsatzwaschbecken nach einem der voranstehenden Ansprüche, **dadurch gekennzeichnet, dass** die Aufsetzfläche (50) ringförmig ausgebildet ist.

11. Aufsatzwaschbecken nach einem der voranstehenden Ansprüche, **dadurch gekennzeichnet, dass** der Boden (10) Facetten oder abschnittsweise ebene Flächen aufweist.

12. Aufsatzwaschbecken nach einem der voranstehenden Ansprüche, **dadurch gekennzeichnet, dass** der Boden (10) einen Apex (15) bildet und die Abflussöffnung (40) beabstandet zu dem Apex (15) positioniert ist.
